# EUROPÄISCHE PATENTSCHRIFT

(11) **EP 2 524 894 B1**
(45) Veröffentlichungstag und Bekanntmachung des Hinweises auf die Patenterteilung: **03.07.2013**
(21) Anmeldenummer: 11004011.0
(22) Anmeldetag: 14.05.2011
(51) Int. Cl.: B67D 7/04, B63B 57/04

(54) **Verfahren zur Restentleerung von Tankanlagen**
Method for emptying the residue in tank facilities
Procédé de vidage des résidus d'installations de réservoir

(43) Veröffentlichungstag der Anmeldung: 21.11.2012
(73) Patentinhaber: Dorincourt S.A., 1082 Corcelles-le-Jorat (CH)
(72) Erfinder: Kreyenberg, Heinrich, Dr., D - 40885 Ratingen (DE)
(74) Vertreter: Stenger, Watzke & Ring

(56) Entgegenhaltungen:
- EP-A2- 0 298 288
- EP-B1- 0 027 123
- WO-A1-2004/036110
- DE-A1-102005 019 971

## Beschreibung

Die Erfindung betrifft ein Verfahren zur Restentleerung von Tanks mit kohlenwasserstoffhaltigen Produkten. Insbesondere geht es um die Restentleerung und Entgasung von mobilen Tankanlagen, vorzugsweise der Ladetanks von Tankschiffen für Ottokraftstoffe. Darüber hinaus wird mit der Erfindung eine Vorrichtung zur Durchführung des Verfahrens angegeben.

Tankschiffe, insbesondere Binnentankschiffe transportieren flüssige Brennstoffe, üblicherweise Kohlenwasserstoffgemische, die einen Flammpunkt unter 55°C haben. Es ist erforderlich, diese Tanks möglichst weitgehend restzuentleeren, um Explosionsgefahren vorbeugen zu können.

Im Stand der Technik sind verschiedene Verfahren zur Restentleerung von Tanks bekannt. Dabei wird in erster Linie eine Verdrängung der Tankatmosphäre durchgeführt und die bei der Entleerung gewonnenen Brennstoffe werden verwertet. Neue Umweltschutzbestimmungen einerseits lassen bisher angewandte Verfahren nicht mehr zu, andererseits sind auch keine wirklich befriedigenden Verfahren bekannt.

Bei der DE 3 903 938 A1 wird ein Verfahren zur Verdrängung von Reststoffen aus einem Tank durch ein Einlassen eines Fluids offenbart. Dies ist jedoch ungeeignet zur Entgasung von Binnentankschiffen, die Ottokraftstoffe führen. Dieser Stand der Technik bezieht sich auf das Restentleeren von Behältern mit umweltbelastenden Inhaltsstoffen.

Auf Tanks bezogen ist die DE 3 920 398 A1, wobei während der Befüllung Gas-/Luftgemische verdrängt, durch Kondensation zurückgewonnen und der Rest verbrannt wird. Da nur die Dampfphase betroffen ist, verbleiben jedoch zu große Restmengen in den Tanks bzw. der Tankatmosphäre. Als Fluid könnte Wasser eingesetzt werden, dieses wird jedoch kontaminiert und das Verfahren dadurch unwirtschaftlich.

Die DE 4 320 759 A1 offenbart ein Verfahren, wobei Flüssiggase in einer ersten Stufe verdampft und abgeleitet werden. Durch Kondensation werden die Flüssiggase wieder gewonnen. Das Verfahren arbeitet bei Drücken bis zu 10 bar, die unzulässig oder konstruktiv nicht möglich sind. Darüber hinaus sind CO₂-Emissionen extrem hoch und die Kosten der Anlage unwirtschaftlich.

Die DE 10 2005 019 971 B4 offenbart ein Verfahren zur Restentleerung und Entgasung von mobilen Tanks, wobei nacheinander ein Leichtgas in den Tank geführt wird, die Tankatmosphäre durch das Leichtgas verdrängt wird und die verdrängte Tankatmosphäre entsorgt bzw. verwertet wird. In einer darauf folgenden Phase muss die Systematmosphäre durch den Tank, die Lade-/Löschleitung, Gasabfuhrleitungen und Gebläse zirkuliert werden, um die Atmosphäre wieder aufzukonzentrieren, indem Restmengen verdampft werden. Ein Teil der Systematmosphäre wird kontinuierlich abgezweigt und der Verwertung zugeführt, wobei ein entsprechender Teilstrom der Systematmosphäre in Form von Luft zugeführt wird.

Dieses vorbekannte Verfahren ist unzulässig, da die Systematmosphäre bis zu 5 % Sauerstoffrestgehalt enthalten kann und somit zu einer entzündbaren Mischung führen kann. Darüber hinaus ist das vorbekannte Verfahren nach den Zulassungsrichtlinien der Schiffsklassifikationsgesellschaft unzulässig. Dies ist gemäß den einschlägigen Bestimmungen, insbesondere beispielsweise der Verordnung über die Schiffssicherheit in der Binnenschifffahrt, unzulässig. Darüber hinaus ist das vorbekannte Verfahren apparateseitig sehr aufwendig. Darüber hinaus ist es für den industriellen Alltagseinsatz zu gefährlich. Darüber hinaus wird ein Gemisch erzeugt, welches mit einem selbstzündenden Dieselmotor verbrannt werden soll, was eine erhöhte Gefahrenquelle darstellt.

Auch die WO 2004/036110 A1 und die EP 0 298 288 offenbaren Verfahren zur Restentleerung von Tanks.

Ausgehend vom vorbeschriebenen Stand der Technik liegt der vorliegenden Erfindung die **Aufgabe** zugrunde, ein Verfahren zur Restentleerung von Tanks bereitzustellen, welches weniger gefährlich ist und darüber hinaus mit einem wirtschaftlich realisierbaren Apparateaufwand auskommt.

Zur technischen **Lösung** dieser Aufgabe wird mit der Erfindung vorgeschlagen, ein Verfahren mit den Merkmalen des Anspruches 1. Weitere Vorteile und Merkmale ergeben sich aus den Unteransprüchen.

Darüber hinaus wird mit der Erfindung eine Vorrichtung zur Durchführung des Verfahrens angegeben. Die diesbezügliche Lösung ergibt sich aus einer Vorrichtung mit den Merkmalen des Anspruches 11.

Gegenüber denen aus dem Stand der Technik bekannten Verfahren wird mit der Erfindung vorteilhafter Weise vorgeschlagen, den Tank mit einem sauerstofffreien Gas oder Gasgemisch zu befüllen. Dies kann durch Einleiten eines Gases unter Strömungsdruck erfolgen oder durch Absaugen der Tankatmosphäre und dabei gleichzeitig ein Erzeugen eines Unterdrucks im Tank. Dadurch wird das sauerstofffreie Gas eingesaugt. "Abführen" der durch das eingeleitete Gas verdrängten Tankatmosphäre im Sinne des Anspruches 1 umfasst das Absaugen oder das Ausdrücken des Gases unter Druck.

Die Verbrennung der abgesaugten Tankatmosphäre erfolgt vorzugsweise in einem lambdasondengesteuerten Ottomotor, wobei die wesentliche Eigenschaft des Verbrennungsmotors die Fremdzündung ist. Damit kann mit stöchiometrisch gesteuertem Sauerstoffgehalt die Verbrennung optimal durchgeführt werden.

Das Einleiten des aus dem Verbrennungsprozess gewonnenen sauerstofffreien Gases erfolgt über eine Befüllleitung oder ein autonomes Ventilsystem, beispielsweise über einen Manndeckel. Bei der Befüllung wird darauf geachtet, dass sich das eingeleitete Gas einerseits und die im Tank vorhandene Tankatmosphäre praktisch nicht durchmischen. Soweit dies in der Grenzschicht unvermeidbar ist, soll die Durchmischung minimal gehalten werden. Dies bedingt ein sanftes Einleiten bzw. Einsaugen des sauerstofffreien Gases, d. h. Inertgases.

Das Absaugen oder Abführen der Tankatmosphäre kann beispielsweise über die Leckage-Leitung erfolgen.

Der Verbrennungsmotor wird vorzugsweise lambdasondengesteuert. Der Verbrennungsprozess kann durch die Zufuhr von Kraftstoff unterstützt werden, wenn die zugeführte Tankatmosphäre keinen ausreichenden Verbrennungsprozess gewährleistet.

Das Gesamtverfahren wird unter energietechnischen Gesichtspunkten optimiert. So kann Abgaswärme des Verbrennungsprozesses ebenso genutzt werden, wie bei hohem Brennstoffanteil der Tankatmosphäre eine Rückgewinnung, beispielsweise durch Kühlung, erfolgen kann. Neben der Messung des Benzindampfanteiles wird insbesondere lambdasondengesteuert verbrannt.

Nachdem das Verfahren zunächst dadurch begonnen wurde, dass die Tankatmosphäre einmal abgesaugt wurde, wird eine Ruhephase durchgeführt. In Tankwänden bzw. Beschichtungen befindliche Kraftwasserstoffreste können dann nachverdampfen. Dies kann durch Erzeugung einer Atmosphärenströmung, insbesondere die Erzeugung von Turbulenzen im Tank unterstützt werden.

Darüber hinaus kann Wärmezufuhr sowie eine gezielt zugelassene Unterdruckerzeugung den Verdampfungsprozess unterstützen.

Bei der Erzeugung von Turbulenzen werden nicht elektrisch angetriebene Ventilatoren, rotierende Düseneinheiten oder dergleichen in den Tank eingeführt, um auf diese Weise in der jeweiligen Schicht gezielt Turbulenzen erzeugen zu können, ohne eine unnötige Durchmischung unterschiedlicher atmosphärischer Schichten zu erzwingen.

Im Rahmen der vorliegenden Erfindung kann zusätzlich zum Automotor auch eine VRU (Vapor Recovery Unit) eingesetzt werden. Diese ist in der Lage, Überschussbenzin rückzugewinnen, was vorteilhaft ist, da in der Regel der Energiegehalt eines in Dampfform vorliegenden Benzins kurzzeitig durch einen Ottomotor allein nicht abgearbeitet werden kann. Darüber hinaus können auch Ottomotorkaskaden oder Gruppierungen eingesetzt werden, ebenso wie Gasturbinen, die alternativ oder zusätzlich den Energieträger verarbeiten können. Die motorisch produzierte mechanische Energie kann für die Systempumpen, aber auch für zusätzliche Anlagen, beispielsweise Anlagen zur Herstellung von N₂ durch Membranfiltration und dergleichen verwendet werden. Auch kann die Energie elektrisch umgewandelt und gespeichert oder weiterverarbeitet werden. Grundsätzlich kann auch eine Gasspeicherung erfolgen, beispielsweise durch Gaskompression auf z. B. 200 bar in Flaschen als Löschvorrat und dergleichen.

Gemäß der Erfindung kann eine entsprechende Vorrichtung als mobile Einheit ausgebildet sein, welche einen Tank für das einzuleitende Gas, einen Ottomotor, Pumpen und weitere erforderliche Einheiten aufweist: Diese kann als schwimmfähige Einheit, in einem Container oder einem Fahrzeug untergebracht sein.

Mit der Erfindung wird ein einfaches und insbesondere sicheres Verfahren zur Restentleerung von Tanks bereitgestellt. Weitere Vorteile und Merkmale ergeben sich aus der folgenden Beschreibung anhand der Figur. Dabei zeigt:
Fig. 1 eine schematische flussdiagrammartige Darstellung eines Ausführungsbeispiels der Erfindung.

Eine erfindungsgemäße Anlage dient der Restleerung eines Tanks 1, in dem sich eine Benzindampfatmosphäre 2 befindet. Der Tank 2 ist in herkömmlicher Weise auch mit einer Frischluftleitung 3 verbunden und unter Ventilverschluss mit einer ins Freie führenden Leitung 21. Darüber hinaus weist er in an sich bekannter Weise eine Explosions-Schutz-Klappe 10 auf.

Der Tank ist versehen mit der notwendigen Sensorik 4, um die Temperatur, den Sauerstoffgehalt und den Gehalt an Kohlenwasserstoff in der Tankatmosphäre 2 feststellen zu können. Durch Einleiten eines sauerstofffreien Gases oder Gasgemisches wird die Tankatmosphäre über die Leitung 5 in den Verfahrensbereich gedrückt. In einer Benzinrückgewinnungseinheit 6 wird die Dampfatmosphäre zur Rückgewinnung von Treibstoff bearbeitet, der dann auf unterschiedliche Weise verwendet werden kann. Gemäß einer Option kann ein Teil des rückgewonnenen Treibstoffes in einem Vorratstank 7 zwischengespeichert werden. Ein Benzindampferzeuger 8 erzeugt Dampf und leitet diesen über die Leitung 9 beispielsweise wieder in die Tankatmosphäre.

Ein Teil der in der Benzinrückgewinnung 6 gewonnenen Treibstoffe wird über Wärmetauscher 24 und Leitung 11, wiederholter Messung im Bereich 13 in Bezug auf Temperatur, Sauerstoff, Kohlenwasserstoff und dergleichen, gegebenenfalls unter Zufuhr von Frischluft 12 einer Motorgruppe 14 zugeführt. Dort wird von dem Ottomotor 15 der rückgewonnene Treibstoff verbrannt. Die Steuerung kann durch die Lambdasonde erfolgen, wobei die Abgase über den Drei-Wege-Katalysator und gegebenenfalls einen Abgaskühler mit Wasserabscheider dann zur Verdrängung der Tankatmosphäre über die Leitung 19 in den Tank geführt werden kann. Die Abgasführung ist auch mit einer ins Freie oder zur weiteren Behandlung führenden Leitung 20 verbunden, ebenso wie die Tankatmosphärenabführungsleitung 5.

Bei Bedarf kann über die Leitung 22 dem Verbrennungsmotor 15 auch aus dem Vorratstank 7 Brennstoff zugeführt und über die Saugrohreinspritzung eingebracht werden. Der Motor kann beispielsweise gegen eine Bremse laufen, Wärme erzeugen, eine Hydraulik betreiben, sonstige mechanische oder elektrische Arbeit leisten.

Ein Kühlwasserkreislauf 23 umfasst einen Wärmetauscher 24 im Bereich der Benzinrückgewinnungsanlage. Weitere Wärmetauscher 25 können vorgesehen sein.

Bei dem gezeigten Ausführungsbeispiel kann die Tankatmosphäre 2 solange behandelt werden, bis kein ausreichender Antrieb für den Motor 15 mehr gegeben ist und die Messwerte der Messgruppe 4 entsprechende Soll-Werte anzeigen.

>

### Bezugszeichenliste

- 1: Tank
- 2: Tankatmosphäre
- 3: Frischluftzuleitung
- 4: Messgruppe
- 5: Atmosphärenabführleitung
- 6: Benzinrückgewinnung
- 7: Vorratstank
- 8: Benzindampferzeuger
- 9: Zuführleitung
- 10: Explosionsschutzklappe
- 11 1: Treibstoffleitung
- 12: Frischluftzuleitung
- 13: Messgruppe
- 14: Motorgruppe
- 15: Ottomotor
- 16: Hydraulikaggregat
- 17: Drei-Wege-Katalysator
- 18: Wärmetauscher
- 19: Zuführleitung
- 20: Abführleitung
- 21 1: Abführleitung
- 22: Treibstoffleitung
- 23: Motorkühlwasserkreislauf
- 24: Wärmetauscher
- 25: Wärmetauscher

## Patentansprüche

1. Verfahren zur Restentleerung eines Tanks, umfassend folgende Schritte:
a) Einleiten eines sauerstofffreien Gases bzw. einer sauerstofffreien Gasmischung in den Tank,
b) Abführen der durch das eingeleitete Gas verdrängten Tankatmosphäre,
c) Zuleiten der abgeführten Tankatmosphäre zu einem Ottomotor und
d) Einleiten eines aus einem Verbrennungsprozess im Ottomotor gewonnenen sauerstoffreien Gases in den Tank.

2. Verfahren nach Anspruch 1, **dadurch gekennzeichnet, dass** der Ottomotor lambdasondengesteuert wird.

3. Verfahren nach einem der vorhergehenden Ansprüche, **dadurch gekennzeichnet,**
**dass** im Verfahrensschritt b) in dem Tank durch Absaugen der Tankatmosphäre ein Unterdruck erzeugt wird.

4. Verfahren nach einem der vorhergehenden Ansprüche, **dadurch gekennzeichnet, dass** der Basisdampfanteil in der Tankatmosphäre gemessen wird.

5. Verfahren nach einem der vorhergehenden Ansprüche, **dadurch gekennzeichnet, dass** dem Ottomotor zusätzlicher Kraftstoff zugeführt wird.

6. Verfahren nach einem der vorhergehenden Ansprüche, **dadurch gekennzeichnet, dass** nach einer ersten, durch Absaugen realisierten Abführphase bei geschlossenem Tank eine Ruhephase durchgeführt wird.

7. Verfahren nach Anspruch 6, **dadurch gekennzeichnet, dass** die Verfahrensschritte a) bis c) nach einer Ruhephase wiederholt werden.

8. Verfahren nach einem der vorhergehenden Ansprüche, **dadurch gekennzeichnet, dass** in dem Tank eine Gasströmung erzeugt wird.

9. Verfahren nach einem der vorhergehenden Ansprüche, **dadurch gekennzeichnet, dass** dem Tankinhalt Wärme zugeführt wird.

10. Verfahren nach Anspruch 9, **dadurch gekennzeichnet, dass** zur Wärmeerzeugung die Abgastemperatur des Ottomotors verwendet wird.

11. Vorrichtung zur Durchführung des Verfahrens nach einem der vorhergehenden Ansprüche, **gekennzeichnet durch** eine mobile Einheit, die wenigstens einen Ottomotor (15), eine Pumpe und einen Gastank zur Aufnahme von aus einem Verbrennungsprozess im Ottomotor (15) gewonnenen sauerstofffreien Gases umfasst.

12. Vorrichtung nach Anspruch 11, **dadurch gekennzeichnet, dass** diese in einem Container angeordnet ist.

13. Vorrichtung nach einem der Ansprüche 11 oder 12, **dadurch gekennzeichnet, dass** diese auf einem schwimmfähigen Fahrzeug angeordnet ist.

## Claims

1. A method for evacuating the residues in a tank, comprising the following steps:
a) introducing an oxygen-free gas or an oxygen-free gas mixture into the tank,
b) discharging the tank atmosphere which has been displaced by the introduced gas,
c) supplying the discharged tank atmosphere to an Otto engine and
d) introducing an oxygen-free gas gained from a combustion process in the Otto engine into the tank.

2. A method according to claim 1, **characterized in that** the Otto engine is controlled by lambda probes.

3. A method according to one of the preceding claims, **characterized in that** in process step b) a negative pressure is generated in the tank by sucking off the tank atmosphere.

4. A method according to one of the preceding claims, **characterized in that** the base vapour portion is measured in the tank atmosphere.

5. A method according to one of the preceding claims, **characterized in that** additional fuel is supplied to the Otto engine.

6. A method according to one of the preceding claims, **characterized in that** after a first discharging phase which has been realized by sucking off, a phase of rest will be carried out while the tank is closed.

7. A method according to claim 6, **characterized in that** the process steps a) through c) will be repeated after a phase of rest.

8. A method according to one of the preceding claims, **characterized in that** a gas flow is generated in the tank.

9. A method according to one of the preceding claims, **characterized in that** the tank content is supplied with heat.

10. A method according to claim 9, **characterized in that** the exhaust gas temperature of the Otto engine is used for the heat generation.

11. A device for carrying out the method according to one of the preceding claims, **characterized by** a mobile unit which comprises at least an Otto engine (15), a pump and a gas tank for receiving oxygen-free gas which has been gained from a combustion process in the Otto engine (15).

12. A device according to claim 11, **characterized in that** this one is placed in a container.

13. A device according to one of the claims 11 or 12, **characterized in that** this one is placed on a floatable vehicle.

## Revendications

1. Procédé de vidage des résidus dans un réservoir, comprenant les étapes suivantes de:
a) introduire un gaz exempt d'oxygène ou un mélange de gaz exempt d'oxygène dans le réservoir,
b) faire sortir l'atmosphère de réservoir supplantée par le gaz introduit,
c) amener l'atmosphère de réservoir sortie à un moteur à allumage par étincelle
et
d) introduire un gaz exempt d'oxygène et gagné dans un processus de combustion dans le moteur à allumage par étincelle dans le réservoir.

2. Procédé selon la revendication 1, **caractérisé en ce que** le moteur à allumage par étincelle est commandé par des sondes lambda.

3. Procédé selon l'une des revendications précédentes, **caractérisé en ce qu'**une dépression est générée dans le réservoir dans l'étape de procédé b) par aspiration de l'atmosphère de réservoir.

4. Procédé selon l'une des revendications précédentes, **caractérisé en ce que** la portion de vapeur de base dans l'atmosphère de réservoir est mesurée.

5. Procédé selon l'une des revendications précédentes, **caractérisé en ce qu'**on amène du carburant supplémentaire au moteur à allumage par étincelle.

6. Procédé selon l'une des revendications précédentes, **caractérisé en ce qu'**on réalise une phase de repos pendant laquelle le réservoir est fermé, après une première phase de sortie réalisée par aspiration.

7. Procédé selon la revendication 6, **caractérisé en ce qu'**on répète les étapes de procédé a) à c) après une phase de repos.

8. Procédé selon l'une des revendications précédentes, **caractérisé en ce qu'**un courant de gaz est généré dans le réservoir.

9. Procédé selon l'une des revendications précédentes, **caractérisé en ce qu'**on amène de la chaleur au contenu de réservoir.

10. Procédé selon la revendication 9, **caractérisé en ce qu'**on utilise la température de gaz d'échappement du moteur à allumage par étincelle pour générer la chaleur.

11. Dispositif d'exécution du procédé selon l'une des revendications précédentes, **caractérisé par** une unité mobile qui comprend au moins un moteur à allumage par étincelle (15), une pompe et un réservoir de gaz pour recevoir un gaz exempt d'oxygène gagné dans un processus de combustion dans le moteur à allumage par étincelle (15).

12. Dispositif selon la revendication 11, **caractérisé en ce que** celui-ci est disposé dans un conteneur.

13. Dispositif selon l'une des revendications 11 ou 12, **caractérisé en ce que** celui-ci est disposé sur un véhicule flottant.
